# EUROPÄISCHE PATENTSCHRIFT

(11) **EP 1 217 935 B1**
(45) Veröffentlichungstag und Bekanntmachung des Hinweises auf die Patenterteilung: **14.05.2003**
(21) Anmeldenummer: 00978969.4
(22) Anmeldetag: 02.10.2000
(51) Int. Cl.: A47L 13/20

(54) **TEXTILER BODENWISCHBELAG**
TEXTILE CLOTH FOR WIPING FLOORS
GARNITURE TEXTILE POUR NETTOYAGE DE SOL

(30) Priorität: 30.09.1999 DE 19946939
(43) Veröffentlichungstag der Anmeldung: 03.07.2002
(73) Patentinhaber: KOHLRUSS, Gregor, D-46325 Borken (DE); Griebe, Oliver, 46414 Rhede (DE); WIESNER, Hubert, D-46354 Südlohn (DE)
(72) Erfinder: KOHLRUSS, Gregor, D-46325 Borken (DE); Griebe, Oliver, 46414 Rhede (DE); WIESNER, Hubert, D-46354 Südlohn (DE)
(74) Vertreter: Behrendt, Arne, Dipl.-Ing.
(86) Internationale Anmeldenummer: DE0003482
(87) Internationale Veröffentlichungsnummer: WO01022859

(56) Entgegenhaltungen:
- EP-A- 0 630 606
- EP-A- 0 664 100
- EP-A- 0 909 549
- DE-A- 4 439 363

## Beschreibung

Die vorliegende Erfindung betrifft einen textilen Bodenwischbelag aus biegeweichem Textilmaterial, der auf einem Spannrahmen eines manuellen Reinigungsgerätes lösbar festspannbar ist, wobei der Bodenwischbelag mit seinen Randbereichen über die Haltefläche des Spannrahmens zumindest teilweise seitlich übersteht und in diesen Randbereichen versteift ist.

Es ist eine Vielzahl von manuell handhabbaren Bodenreinigungsgeräten zur Feucht- und Trockenreinigung von Bodenflächen und gegebenenfalls Wänden bekannt, siehe DE-A-4 439 363 und EP-A-909 549, bei denen vorne an einem Handhabungsstiel ein Spannrahmen angebracht ist. Auf diesen Spannrahmen ist als eigentliches Reinigungselement eine Textilbespannung anbringbar. Die Befestigung erfolgt in aller Regel durch aufspreizbare oder aufklappbare Flügel des Spannrahmens, die in korrespondierende Taschen oder Laschen an dem Bodenwischbelag eingreifen. Derartige Ausführungen haben den grundsätzlichen Vorteil, daß der Wischbelag leicht auszutauschen ist.

Der Bodenwischbelag wird auf der nach unten gerichteten Aufspann- bzw. Haltefläche des Spannrahmens derart aufgespannt, daß die reinigungsaktive Reinigungsseite der Textilbespannung nach außen, d.h. ebenfalls nach unten gerichtet ist. Zur Vergrößerung der aktiven Wischfläche ist man dazu übergegangen, den Bodenwischbelag flächenmäßig größer zu gestalten, als die Haltefläche des Spannrahmens, d.h. den Wischbelag entweder umlaufend oder teilweise seitlich über den äußeren Rand des Spannrahmens überstehen zu lassen.

Die Reinigungswirkung eines derartigen Wischgerätes ist umso besser, je gleichmäßiger der Kontakt der Reinigungsseite des Wischbelags über seine gesamte aktive Fläche mit der zu reinigenden Oberfläche ist. Der Wischbelag sollte dazu bei der Reinigung von Boden- und Wandflächen jederzeit satt auf der zu reinigenden Oberfläche aufliegen und sich möglichst auch beim festeren Anpressen zur Entfernung von hartnäckigen Verunreinigungen nicht verwerfen oder durchbiegen. Während diese Anforderung im Bereich der glatt gespannten Haltefläche des Spannrahmens problemlos erfüllt wird, ist die erforderliche Stabilität in den nicht abgestützten, überstehenden Randbereichen des Bodenwischbelags größtenteils nicht gewährleistet. Im Stand der Technik ist ausweislich der EP 0 630 606 B1 zwar vorgeschlagen worden, eine Verstärkung aus kordel- oder drahtartigem Material in den Wischbelag einzuziehen. Zum einen hat der daraus bekannte Wischbelag immer noch nach außen vorstehende, unverstärkte Randbereiche, zum anderen sorgt eine derartige Verstärkung lediglich zur Erhöhung der Biegesteifigkeit der linienförmigen Außenkante, nicht jedoch der Fläche des überstehenden Bereiches quer zur Außenkante. Als alternative Maßnahme zur Verstärkung ist es aus der EP 0 664 100 A1 bekannt, die Ränder des Bodenwischbelags auf die Oberseite umzuschlagen und dort zu vernähen bzw. zu verkleben. Das Textilmaterial des Wischbelags ist jedoch - auch zur Gewährleistung einer guten Reinigungswirkung - in sich relativ biegeweich bzw. biegeschlaff. Durch die im wesentlichen linienförmigen Nähte oder Klebenähte wird deshalb wiederum allenfalls eine Erhöhung der Formbeständigkeit in Nahtrichtung, d.h. in Kantenrichtung erreicht. In der Querrichtung, die erfahrungsgemäß durch die beim Wischen auftretenden Kräfte besonders zu unerwünschter Durchbiegung bzw. Verwerfung neigt, ist die Formsteifigkeit jedoch nicht ausreichend. Selbst das dort doppelt gelegte Textilmaterial hat in seinen äußeren Randbereichen lediglich eine geringe Eigensteifigkeit.

Angesichts dieser Problematik liegt der vorliegenden Erfindung die Aufgabenstellung zugrunde, einen textilen Bodenwischbelag mit den eingangs genannten Merkmalen zur Verfügung zu stellen, der in seinen seitlich über die Haltefläche des Spannrahmens überstehenden Randbereichen eine verbesserte Eigensteifigkeit und Formbeständigkeit hat, und zwar sowohl in Kantenrichtung, als auch quer dazu.

Zur Lösung dieser Problematik schlägt die Erfindung vor, daß entlang der Randbereiche zumindest teilweise flächige Versteifungsstreifen fest auf dem Textilmaterial angebracht sind.

Die erfindungsgemäßen Versteifungsstreifen bilden flächige Verstärkungselemente, welche auf der Rückseite des Bodenwischbelags in den über die Haltefläche des Spannrahmens vorstehenden Randbereichen auf dem Textilmaterial fixiert sind.

Ein besonderer Vorteil der erfindungsgemäßen Ausgestaltung besteht darin, daß das in sich biegeweiche Textilmaterial des Bodenwischbelags durch die Versteifungsstreifen flächig abgestützt wird, d.h. dessen Biegesteifigkeit sowohl längs als auch quer zur Kantenerstreckung erhöht wird. Im Gegensatz zu den bisher bekannten, linienförmigen Verstärkungen in Form von Nähten oder Stäben, erhalten die Randbereiche somit erstmals flächig eine erhöhte Eigenstabilität und Formsteifigkeit.

Die erhöhte Biegesteifigkeit wird im wesentlichen durch die mechanischen Eigenschaften der Versteifungsstreifen bestimmt. Folglich kann das Textilmaterial besonders vorteilhaft im Hinblick auf seine Reinigungseigenschaften, wie Oberflächenstruktur, Saugfähigkeit oder sonstige Parameter optimiert werden, ohne dabei Kompromisse eingehen zu müssen bezüglich seiner mechanischen Stabilität. Dieser Aspekt ist insofern von besonderer Bedeutung, als daß diesbezüglich bei den im Stand der Technik bekannten Versteifungsmethoden ein gewisser Zielkonflikt vorliegt: Einerseits muß nämlich das textile Material des Bodenwischbelags relativ biegeweich sein, damit es sich am Rand ein- oder mehrfach umfalten und vernähen läßt. Andererseits soll es jedoch möglichst formstabil sein, damit die Ränder satt aufliegen und sich nicht durchbiegen oder verwerfen. Die vorliegende Erfindung ermöglicht aus den vorgenannte Gründen hierfür erstmals einen schlüssigen und konsequenten Lösungsansatz.

Vorzugsweise sind die Versteifungsstreifen in etwa so breit wie die Randbereiche. Diese werden damit über ihre gesamte Breite flächig abgestützt. Wenn sich die Versteifungsstreifen über die Länge der Randbereiche erstrecken, d.h. entlang einer Kante durchgehend sind oder auch um den gesamten Außenrand umlaufen, wird die Biegesteifigkeit in dieser Richtung ebenfalls optimiert.

Alternativ ist es natürlich ebenfalls denkbar, Versteifungsstreifen lediglich auf einzelnen Randbereichen bzw. abschnittsweise anzuordnen. Dadurch lassen sich beispielsweise spezielle Kanten- oder Eckversteifungen realisieren.

Vorzugsweise haben die Versteifungsstreifen eine höhere Biegesteifigkeit als das Textilmaterial des Wischbelags. Diese Formstabilität der Versteifungsstreifen kann durch Auswahl mechanisch weniger nachgiebiger Materialien und/oder eine entsprechende Dimensionierung, beispielsweise hinsichtlich der Materialstärke, praktisch ohne Einschränkungen vorgegeben werden.

Die Versteifungsstreifen können beispielsweise aus textilem Material bestehen. Dieses sollte beispielsweise ein Gewebe oder Vlies mit härteren und/oder dickeren Fasern sein als beim Wischbelag, so daß es eine größere Eigensteifigkeit hat. Zu diesem Zweck sind verrottungsfeste Kunststoffgewebe gut geeignet.

Alternativ können die Versteifungsstreifen aus einem Filz bestehen. Geeignete Filzmaterialien sind in Materialstärken von mehreren Millimetern erhältlich und haben - insbesondere mit zunehmender Dicke - eine gute Formbeständigkeit. Dabei hat es dennoch eine innere Dämpfungswirkung, so daß die Gefahr von Beschädigungen von Möbeln oder Fußleisten bei der Benutzung des Bodenwischbelags verringert wird. Darüber hinaus läßt sich Filz gut konfektionieren und verarbeiten, beispielsweise vernähen, ist verrottungsfest und ist in gewissem Maße saugfähig und feuchtigkeitsspeichernd. Für bestimmte Reinigungsanwendungen kann dies durchaus vorteilhaft sein. Darüber hinaus bekommt der vollgesogene Filz ein erhöhtes Eigengewicht, durch das die Ränder satt auf der Bodenoberfläche angedrückt werden.

Eine weitere Alternative besteht darin, daß die Versteifungsstreifen aus Kunststoffolie bestehen. Diese hat selbst bei relativ geringer Dicke in aller Regel eine gute Biegeelastizität und Formstabilität. Damit fällt der Wischbelag in den Randbereichen auch mit der erfindungsgemäßen Versteifungseinlage nur unwesentlich dicker aus.

Die Form- und Biegesteifigkeit der erfindungsgemäßen Verstärkungsstreifen kann dadurch weiter erhöht werden, daß sie Verstärkungsrippen haben. Diese Verstärkungsrippen werden beispielsweise durch in Längs- und/oder Querrichtung bzw. kreuzweise verlaufende Stege gebildet, die mit dem Grundmaterial der Versteifungsstreifen verbunden oder an diesen ausgeformt werden. So können beispielsweise Filzstreifen mit Kunststoffrippen versehen werden oder Kunststoffolienstreifen mit angeformten Rippen oder eingeformten Sicken versehen werden. Ein Vorteil derartiger Verstärkungsrippen liegt darin, daß die Biegesteifigkeit mit lediglich geringem zusätzlichen Materialaufwand in einzelnen Bereichen je nach Bedarf erhöht werden kann.

Zur Befestigung können die Versteifungsstreifen auf dem Textilmaterial des Wischbelags aufgeklebt oder aufgenäht werden. Dank der Formsteifigkeit der Versteifungsstreifen reicht es dabei aus, punktuelle oder linienförmige Verbindungen zwischen den Streifen und dem textilen Material zu erzeugen, so daß die Versteifungsstreifen sicher fixiert sind und nicht verrutschen können. Selbstverständlich kann auch eine flächige Verklebung oder eine mehrfache Vernähung erfolgen, um eine besonders sichere Verbindung zu erzeugen. Es ist gleichfalls denkbar, andere Verbindungsmöglichkeiten zu wählen.

Vorteilhaft ist es weiterhin, daß das Textilmaterial des Bodenwischbelags außen um die Versteifungsstreifen nach oben umgeschlagen ist. Dadurch wird sichergestellt, daß der Bodenwischbelag entlang seiner Kanten ebenfalls eine reinigungsaktive Oberfläche hat. Darüber hinaus sind die Versteifungsstreifen besonders sicher eingefaßt und beim Textilmaterial wird ein Ausfransen an den Kanten ohne zusätzliche Umsäumung weitgehend ausgeschlossen.

Eine besonderes vorteilhafte Möglichkeit der Befestigung der Verstärkungsstreifen an dem Textilmaterial sieht vor, daß das Textilmaterial an seinem äußeren Rand mit seiner Reinigungsseite am Rand des Versteifungsstreifens befestigt ist und der Versteifungsstreifen nach hinten umgeschlagen auf der Rückseite des Textilmaterials befestigt ist. Diese Anbringung hat den besonderen Vorteil, daß im Randbereich des Bodenwischbelags der Versteifungsstreifen besonders sicher fixiert ist und dabei die Verbindungsnaht an der Außenkante vollständig verdeckt ist und damit geschützt ist gegen Beschädigungen jeder Art.

Vorzugsweise besteht das Textilmaterial aus einem Trägergewebe, auf dem reinigungsseitig reinigungsaktive Fasern angebracht sind. Während das Trägergewebe beispielsweise aus langlebigem und strapazierfähigem Material bestehen kann, ist auf der Reinigungsseite beispielsweise ein Reinigungsplüsch aus sogenannten Mikrofasern oder dergleichen angebracht, welcher besonders gute Reinigungswirkung hat.

Zweckmäßigerweise hat der Wischbelag einen in etwa rechteckigen Zuschnitt.

Ein Ausführungsbeispiel der Erfindung wird im folgenden anhand der Zeichnungen näher erläutert. Diese zeigen im einzelnen:
- Figur 1: einen Querschnitt durch einen erfindungsgemäßen Bodenwischbelag in einer ersten Ausführungsform;
- Figur 2: eine Schnittansicht durch einen erfindungsgemäßen Bodenwischbelag in einer zweiten Ausführungsform;
- Figur 3: eine schematische Ansicht von oben auf einen erfindungsgemäßen Bodenwischbelag;
- Figur 4, 5, 6: weitere Ausgestaltungen von erfindungsgemäßen Bodenwischbelägen in Ansichten wie in Fig. 3.

In sämtlichen Darstellungen in Figur 1 bis Figur 6 werden im folgenden dieselben Bezugszeichen verwendet, soweit sie dieselben Teile betreffen.

Figur 1 und Figur 2 zeigen Querschnitte durch den Randbereich eines erfindungsgemäßen Bodenwischbelags 1, der auf einen - teilweise angedeuteten - Spannrahmen 2 aufgespannt ist.

Der Bodenwischbelag 1 besteht aus einem Zuschnitt aus relativ biegeweichem Textilmaterial 3, welches auf seiner außenliegenden Reinigungsseite mit einem Reinigungsplüsch 3a versehen ist.

Im dargestellten Randbereich ist auf der Rückseite des Textilmaterials 3 ein erfindungsgemäßer Verstärkungsstreifen 4 befestigt, der in der dargestellten Ausführungsform beispielsweise ein flächiger Filzstreifen ist.

In der Ausführung gemäß Figur 1 ist das Textilmaterial um die Außenkante des Verstärkungsstreifens 4 nach oben herumgeschlagen und im Bereich der Innenkante des Verstärkungsstreifens mit durchgehenden Nähten 5 fixiert.

In der Ausführung gemäß Figur 2 ist das Textilmaterial 3 zunächst an seinem äußeren Rand mit seiner Reinigungsseite am Rand des Verstärkungsstreifens 4 durch Nähte 5a vernäht bzw. verkettelt. Der Versteifungsstreifen 4 ist dann nach hinten umgeschlagen und mit innenliegenden Nähten 5 wiederum auf der Rückseite des Textilmaterials 3 befestigt. Der Versteifungsstreifen 4 erstreckt sich in den dargestellten Beispielen über die gesamte Breite des Randbereichs, mit dem der Bodenwischbelag 1 seitlich über den Spannrahmen 2 vorsteht. Damit erfolgt eine flächige Versteifung über die gesamte Breite des Randbereichs.

Der innere Rand des Versteifungsstreifens 4 stößt praktisch am äußeren Rand des Spannrahmens 2 an. Dadurch wird ein Hochklappen des Randbereichs um die Innenkante des Versteifungsstreifens 4 unterdrückt. Im Gegensatz zur Verstärkung mit Nähten, bei denen die Randbereiche in unerwünschter Weise nach oben umklappen können, bringt der erfindungsgemäße Versteifungsstreifen 4 eine durchgehende Versteifung über die Haltefläche des Spannrahmens 2 hinaus bis zum äußeren Rand.

Alternativ kann der Versteifungsstreifen 4 aus Kunststoffolie oder anderen biegesteifen Materialien bestehen. Zur Befestigung kann alternativ oder zusätzlich eine Verklebung mit dem Textilmaterial 3 vorgesehen sein.

Die Darstellungen in Figur 3 bis Figur 6 zeigen eine Ansicht von oben auf einen erfindungsgemäßen Bodenwischbelag 1 wie in Figur 1 bzw. Figur 2. Daraus geht besonders deutlich die Vielseitigkeit bei der Anbringung der erfindungsgemäßen Versteifungsstreifen 4 hervor. Hierzu sind die Versteifungsstreifen in Einbaulage schraffiert angedeutet.

Im einzelnen können die Querkanten des Bodenwischbelags 1 verstärkt sein (Figur 3) oder die Längskanten (Figur 4). Darüber hinaus ist eine Eckenverstärkung möglich (Figur 5). Schließlich ist es denkbar, den gesamten Randbereich umlaufend mit erfindungsgemäßen Versteifungsstreifen 4 zu versehen (Figur 6). Diese Versteifungsstreifen 4 können entweder aus einzelnen Streifen oder einstückig ausgebildet sein.

Bei sämtlichen Ausführungen haben aus Filz bestehende Versteifungsstreifen 4, insbesondere bei der Naßreinigung den Vorteil, daß sie sich voll Wasser saugen und damit ein erhöhtes Eigengewicht bekommen. Dadurch liegt der Randbereich beim Bodenwischen besonders satt auf der Bodenfläche auf.

## Patentansprüche

1. Textiler Bodenwischbelag (1) aus biegeweichem Textilmaterial (3), der auf einem Spannrahmen (2) eines manuellen Reinigungsgerätes lösbar festspannbar ist, wobei der Wischbelag mit seinen Randbereichen über die Halteflächen des Spannrahmens zumindest teilweise seitlich übersteht und in diesen Randbereichen durch Versteifungsstreifen (4) versteift sind, die sich über die Länge der Randbereiche erstrecken, etwa ebenso breit sind wie diese und sich mit ihrem inneren Rand am äußeren Rand des Spannrahmens (2) gegen ein Hochklappen der Randbereiche abstützen,
**dadurch gekennzeichnet,**
**daß** die Versteifungsstreifen (4) als dicke, formbeständige Filzstreifen ausgebildet sind.

2. Bodenwischbelag nach Anspruch 1, **dadurch gekennzeichnet, daß** die Versteifungsstreifen (4) Verstärkungsrippen haben.

3. Bodenwischbelag nach Anspruch 1, **dadurch gekennzeichnet, daß** die Versteifungsstreifen (4) aus Filz auf das Textilmaterials (3) des Wischbelages (1) aufgeklebt sind.

4. Wischbelag nach Anspruch 1, **dadurch gekennzeichnet, daß** die Versteifungsstreifen (4) aus Filz auf dem Textilmaterials (3) des Wischbelages (1) aufgenäht sind.

5. Bodenwischbelag nach Anspruch 1, **dadurch gekennzeichnet, daß** das Textilmaterials (3) an seinem äußeren Rand mit seiner Reinigungsseite am Rand des Versteifungsstreifen (4) aus Filz befestigt ist und der Versteifungsstreifen (4) nach hinten umgeschlagen auf der Rückseite des Textilmaterials (3) befestigt ist.

## Claims

1. A textile floor-wiping covering (1) of flexurally soft textile material (3) which can be releasably stretched fast on a stretching frame (2) of a manual cleaning implement, wherein the wiping covering at least partially laterally projects with its edge regions beyond the holding surfaces of the stretching frame and is stiffened in said edge regions by stiffening strips (4) which extend over the length of the edge regions, are approximately as wide as same and are supported with their inner edge against the outer edge of the stretching frame (2) to resist upward pivotal movement of the edge regions, **characterised in that** the stiffening strips (4) are in the form of thick felt strips which are stable in shape.

2. A floor-wiping covering according to claim 1 **characterised in that** the stiffening strips (4) have reinforcing ribs.

3. A floor-wiping covering according to claim 1 **characterised in that** the stiffening strips (4) of felt are glued on to the textile material (3) of the wiping covering (1).

4. A floor-wiping covering according to claim 1 **characterised in that** the stiffening strips (4) of felt are sewn on to the textile material (3) of the wiping covering (1).

5. A floor-wiping covering according to claim 1 **characterised in that** at its outer edge the textile material (3) is fixed with its cleaning side to the edge of the stiffening strip (4) of felt and the stiffening strip (4) is fixed folded over rearwardly on the rear side of the textile material (3).

## Revendications

1. Garniture textile d'essuyage de sol (1) en matière textile souple au pliage qui peut être tendue de manière amovible sur une rame de tension (2) d'un appareil de nettoyage manuel, moyennant quoi la garniture d'essuyage déborde au moins partiellement latéralement au-dessus des surfaces de retenue de la rame de tension (2) par ses zones de bord et est raidie, dans ces zones de bord, par des bandes raidisseuses (4) qui s'étendent sur la longueur des zones de bord, qui sont aussi larges que celles-ci et qui s'appuient, par leur bord intérieur, sur le bord extérieur de la rame de tension (2) contre un relevage des zones de bord,
**caractérisée en ce que**
les bandes raidisseuses (4) sont formées comme des bandes de feutre épaisses résistant à la déformation.

2. Garniture textile d'essuyage de sol selon la revendication 1 **caractérisée en ce que** les bandes raidisseuses (4) ont des nervures de renforcement.

3. Garniture textile d'essuyage de sol selon la revendication 1 **caractérisée en ce que** les bandes raidisseuses (4) en feutre sont collées sur la matière textile de la garniture d'essuyage (1).

4. Garniture textile d'essuyage de sol selon la revendication 1 **caractérisée en ce que** les bandes raidisseuses (4) en feutre sont cousues sur la matière textile de la garniture d'essuyage (1).

5. Garniture textile d'essuyage de sol selon la revendication 1 **caractérisée en ce que** la matière textile (3) est fixée aux bandes raidisseuses (4) en feutre sur son bord extérieur par son côté de nettoyage et **en ce que** la bande raidisseuse (4) est fixée sur le revers de la matière textile (3), rabattue vers l'arrière.
